# EUROPÄISCHE PATENTSCHRIFT

(11) **EP 0 173 673 B1**
(45) Veröffentlichungstag und Bekanntmachung des Hinweises auf die Patenterteilung: **06.02.1991**
(21) Anmeldenummer: 85890176.2
(22) Anmeldetag: 08.08.1985
(51) Int. Cl.: E04B 2/02, E04C 1/40, E04B 2/48

(54) **Mauerstein für die Errichtung von aufgehendem Mauerwerk, sowie Verfahren und Vorrichtung zur Herstellung solcher Mauersteine**
Brick for constructing brickwork rising through all stories as well as method of and device for manufacturing such bricks
Pierre à bâtir du murage montant ainsi que procédé et dispositif pour la fabrication de telles pierres

(30) Priorität: 30.08.1984 AT 2783/84
(43) Veröffentlichungstag der Anmeldung: 05.03.1986
(73) Patentinhaber: BATIWE-Beteiligungs-Gesellschaft m.b.H., A-8430 Tillmitsch (AT)
(72) Erfinder: Frühwald, Friedrich, A-8430 Tillmitsch (AT)
(74) Vertreter: Brauneiss, Leo, Dipl.Ing.

(56) Entgegenhaltungen:
- AT-B- 267 147
- DE-A- 1 271 180
- DE-C- 820 801
- DE-C- 860 709
- FR-A- 852 731

## Beschreibung

Die Erfindung betrifft einen Mauerstein für die Errichtung von aufgehendem Mauerwerk, der aus wenigstens zwei Abschnitten verschiedener Dichte, jedoch vorzugsweise gleicher Materialzusammensetzung, besteht, wobei die Trennung zwischen den beiden Abschnitten im wesentlichen parallel zur Mauerwerksebene verläuft, sowie ein Verfahren und eine Vorrichtung zur Herstellung eines solchen Mauersteines.

Die Mauern, und zwar vor allem die Außenmauern von Bauwerken, insbesondere von solchen für Wohnzwecke, sollen so beschaffen sein, daß im Inneren des Bauwerkes angenehme Wohnverhältnisse herrschen und eine energiesparende Beheizung möglich ist. Die für die Errichtung solcher Bauwerke verwendeten Mauersteine sollen daher bestimmte Bedingungen hinsichtlich der Wärme- und Schalldämmung erfüllen. Weiters soll der Dampfdiffusionswiderstand einen bestimmten Verlauf aufweisen, damit eine unerwünschte Durchfeuchtung des Mauerwerkes verhindert wird. Außerdem sollen die Mauern ein bestimmtes Wärmespeichervermögen besitzen, sodaß bei schwankenden Außentemperaturen ein Temperaturausgleich im Inneren des Bauwerkes erzielt wird und über eine gewisse Zeit die im Inneren Bauwerkes herrschende Temperatur in erwünschter Weise konstant gehalten werden kann.

Es sind bereits Mauersteine für die Errichtung von aufgehendem Mauerwerk bekannt, bei welchen beispielsweise durch die Anordnung von Luftkammern günstige Werte hinsichtlich der Wärmedämmung erzielt werden. Diese Mauersteine bewirken jedoch keine ausreichende Schalldämmung und ergeben keine optimalen Werte hinstichtlich des Wärmespeichervermögens.

Es sind auch Konstruktionen bekannt, bei welchen zwei oder mehrere gesondert hergestellt Schichten miteinander, beispielsweise durch Kleben, verbunden werden, wobei zumindest eine der Schichten eine wärmeisolierende Schicht darstellt. Abgesehen davon, daß die Errichtung von Mauerwerk mittels derartiger Konstruktionen umständlich und zeitraubend ist und eine sichere Verbindung zwischen den einzelnen Schichten nicht immer gewährleistet ist, weisen solche Konstruktionen den wesentlichen Nachteil auf, daß dann, wenn die isolierende Schicht an der Außenseite angebracht ist, infolge der großen Temperaturdifferenz zwischen Innenseite und Außenseite unter der Wirkung der Dampfdiffusion einer unerwünschte Feuchtigkeitsanreicherung im Mauerwerk innerhalb der Isolierschicht erfolgt. Wird hingegen die Isolierschicht an der Innenseite angebracht, so weist ein solches Mauerwerk überhaupt kein Wärmespeichervermögen auf, es fehlt daher die ausgleichende und temperaturregelnde Wirkung vollkommen.

Aus der AT-A-267 147 ist bereits ein Mauerstein bekannt geworden, der aus wenigstens zwei zueinander parallel verlaufenden Abschnitten besteht, welche aus druckfestem Ton und aus hochporösem Ton gebildet sind. Dieser bekannte Mauerstein ist als Vollziegel ausgebildet, weist somit in keinem der Abschnitte Kammern od.dgl. auf. Bei deisem bekannten Mauerstein wird zwar durch die Porosität der aus porösem Ton bestehenden Abschnitte die Dämmwirkung verbessert, optimale Werte werden jedoch hiebei nicht erzielt.

Aus der FR-A 852 731 ist ein Mauerstein bekannt geworden, der aus zwei Abschnitten zusammengesetzt ist, von welchen der eine aus Ziegelmaterial und der andere aus Beton besteht. Der aus Ziegelmaterial bestehende Abschnitt weist Bohrungen auf, der tragende, aus Beton bestehende Abschnitt ist mit Kammern großen Querschnittes versehen, welche teilweise von oben nach unten durchlaufen, teilweise sich nicht über die ganze Höhe des Mauersteines erstrekken. Durch versetzt Anordnung dieser bekannten Mauersteine in übereinander angeordneten Reihen entsteht in diesen Kammern eine Konvektionsströmung der Luft, wodurch ein Wärmetransport erfolgt und die Wärmedämmung wesentlich verringert wird. Eine solche unerwünschte Konvektionsströmung entsteht auch in den Bohrungen des aus Ziegelmaterial bestehenden Abschnittes, welche Bohrungen über die Höhe des aufgehenden Mauerwerkes durchgehende Kanäle bilden.

Ein weiterer Nachteil dieses bekannten Mauersteines besteht darin, daß eine Herstellung desselben in einem einzigen Arbeitsvorgang nicht möglich ist, da das Ziegelmaterial gebrannt werden muß, der Beton hingegen den beim Brennen auftretenden hohen Temperaturen nich ausgesetzt werden darf.

Die vorliegende Erfindung hat sich zur Aufgabe gestellt, einen Mauerstein für die Errichtung von aufgehendem Mauerwerk zu schaffen, welcher hinsichtlich Wärme- und Schalldämmung, Wärmespeicherkapazität und Dampfdiffusion optimale Eigenschaften besitzt, einfach in einem einheitlichen Arbeitsvorgang hergestellt werden kann und eine einfache Errichtung von aufgehendem Mauerwerk ermöglicht. Zur Lösung dieser Aufgabe schlägt die Erfindung, ausgehend von einem Mauerstein der eingangs beschriebenen Art, vor, daß lediglich im die Außenseite des Mauerwerks begrenzenden Abschnitt geringerer Dichte mehrere zueinander etwa parallel verlaufende Reihen von von oben nach unten durchlaufenden schlitzförmigen Kammern vorgesehen sind, wogegen der die Innenseite des Mauerwerks begrenzende Abschnitt größerer Dichte ohne durchlaufende Kammern ausgebildet ist. Durch die im Abschnitt geringerer Dichte vorgesehenen, in mehreren etwa parallel verlaufenden Reihen angeordneten, von oben nach unten durchlaufenden schlitzförmigen Kammern ergibt sich eine optimale wärmedämmende Wirkung dieses Abschnittes, wobei durch die Anordnung der Kammern in mehreren Reihen und durch die schlitzförmige Ausbildung dieser Kammern eine Konvektionsströmung weitgehend unterbunden wird. Die in den Kammern befindliche Luft bewegt sich somit nicht und stellt dadurch einen optimalen Wärmeisolater dar, im Gegensatz zu einer einer Konvektionsströmung ausgesetzten Luft, über welche ein Wärmetransport erfolgt. Dadurch, daß der Abschnitt größerer Dichte ohne durchlaufende Kammern ausgebildet ist, weist dieser Abschnitt nicht nur die erforderliche Tragfähigkeit auf, sondern wirkt als Wärmespeicher, wodurch schwankende Außentemperaturen ausgeglichen werden. Außerdem bewirkt dieser Abschnitt die erforderliche Schalldämmung.

Vorzugsweise weisen die Kammern zumindest teilweise einen bogenförmigen Querschnitt auf. Dadurch wird das Volumen der Kammern gegenüber gerade verlaufenden Kammern vergrößert, ohne daß eine Vergrößerung der Breite der Kammern erfolgt, welche eine unerwünschte Erhöhung der Konvektion und damit Verringerung der wärmedämmenden Wirkung mit sich bringen würde.

Zweckmäßig ist der Querschnitt der Kammern zumindest im mittleren Bereich der sich in Richtung. der Mauerwerksebene erstreckenden Breite des Steines von Kreisbögen begrenzt, wobei vorzugsweise die Kreisbögen von in Richtung senkrecht zur Innenseite des Mauersteines benachbart angeordneten Kammern einen gemeinsamen Mittelpunkt haben. Im letzteren Fall wird der Vorteil erzielt, daß die zwischen den kreisbogenförmig verlaufenden Kammern angeordneten Stege überall dieselbe Breite besitzen, der Abstand zwischen den Kammern also überall gleich groß ist, wodurch sich optimale wärmedämmende Werte ergeben.

Vorteilhaft ist es, wenn die konkave Seite der Kammern der Innenseite des Mauersteines zugewendet ist, da sich dann ein optimaler Wärmedurchlaßwiderstand des erfindungsgemäßen Mauersteines aus folgenden Gründen ergibt:

In einem Isolator erfolgt der Energietransport fast ausschließlich durch hochfrequente elastische Wellen, die sogenannten Photonen. Diese Photonen können sich in einem homogenen Material ungehindert geradlinig ausbreiten, werden jedoch durch den Einbau von Grenzflächen abgelenkt. Trifft eine Welle auf eine solche durch eine luftgefüllte Kammer gebildete Grenzfläche auf, so erfährt diese Welle zum Teil eine Reflexion und zum eil eine Brechung. Diejenigen Wellen, deren Einfallswinkel größer als der Winkel der Totalreflexion ist, werden totalreflektiert. Daraus ergibt sich, daß der Neigungswinkel der Grenzfläche, also der die Kammer begrenzenden Wände, gegenüber der Richtung der einfallenden Welle dafür maßgebend ist, ob und in welchem Maße eine Reflexion dieser Welle stattfindet. Berechnungen haben nun ergeben, daß durch die erfindungsgemäße Ausbildung der Luftkammern ein Großteil der auftreffenden, den Wärmeenergietransport bewerkstelligenden Wellen totalreflektiert wird, so daß sich auch dadurch eine ganz wesentliche Verbesserung der Wärmedämmung ergibt.

Gemäß einem weiteren Merkmal der Erfindung ist der Querschnitt der Kammer im an die obere Deckfläche angrenzenden Bereich kleiner als im übrigen Bereich. Diese Ausführungsform ergibt den Vorteil, daß die Kammern über die ganze Höhe des Mauersteines durchlaufend ausgebildet sind, so daß ihre Wirkung hinsichtlich Wärmedämmung groß ist, daß jedoch das Eindringen von Mörtel bei der Herstellung des Mauerwerkes in die Kammern weitgehend unterbunden wird, da durch den kleineren Querschnitt der Mörtel kaum in das Innere der Kammern eindringen kann.

Es hat sich als zweckmäßig herausgestellt, wenn der eine Abschnitt eine Dichte zwischen 500 und 700 kg/m³ und der andere Abschnitt eine Dichte zwischen 800 und 1200 kg/m³ aufweist. Durch Veränderung der Dichte innerhalb der angegebenen Bereich können die Eigenschaften des Steines innerhalb gewisser Grenzen variiert und den jeweiligen Erfordernissen angepaßt werden.

Die Herstellung des erfindungsgemäßen Mauersteines kann auf einfache Weise dadurch durchgeführt werden, daß erfindungsgemäß in eine oben offene Form gleichzeitig, jedoch in seitlichem Abstand, zwei den Mauerstein bildende Massen verschiedener Dichte eingegossen und anschließend aushärten gelassen werden. Durch Wahl entsprechender Mengen der beiden Massen und der Stellen, wo diese Massen in die Gießform eingegossen werden, kann die Trennung zwischen den beiden Massen an der gewünschten Stelle des Mauersteines erzielt werden, ohne daß er erforderlich ist, an der Trennstelle eine Trennwand od. dgl. in die Form einzusetzen, welche später wieder entfernt werden müßte. Das erfindungsgemäße Verfahren weist, abgesehen von der Einfachheit, den weiteren Vorteil auf, daß bei Anwendung des Verfahrens ein homogener Mauerstein hergestellt wird, da die beiden Massen an der Trennstelle der beiden Abschnitte teilweise ineinanderfließen.

Die erfindungsgemäße Vorrichtung zur Herstellung der Mauersteine ist im wesentlichen gekennzeichnet durch wenigstens eine offene Gießform, deren Seitenwände eine den Seitenwänden des Mauersteines entsprechende Gestalt aufweisen, und durch eine oberhalb der Gießform(en) angeordnete Fülleinrichtung, die zwei Abteile für die Aufnahme der Massen verschiedener Dichte aufweist, welche Abteile in ihrem Bodenbereich mit nebeneinander angeordneten Austrittsöffnungen versehen sind, wobei gegebenenfalls zwischen der Fülleinrichtung und der Form ein Zwischenbehälter vorgesehen ist. Befinden sich die Fülleinrichtung oder der Zwischenbehälter oberhalb einer Gießform oder mehrerer Gießformen und werden die Austrittsöffnungen freigegeben, so gelangen die Massen verschiedener Dichte gleichzeitig in die Gießform(en) und füllen diese aus, wobei bei entsprechender Dimensionierung während des Gießvorganges sich die eingefüllten Massen etwa immer auf demselben Niveau befinden, so daß eine Trennung der beiden Massen im gewünschten Bereich gewährleistet ist.

Um die Kammern in dem die geringere Dichte aufweisenden Abschnitt herzustellen, sind erfindungsgemäß mit wenigstens einem Teil der Gießform, vorzugsweise im Querschnitt bogenförmige, Stege verbunden. Der Querschnitt dieser Stege ist hiebei vorzugsweise im Bereich des einen Endes der Stege kleiner als im übrigen Bereich, wodurch die bereits erwähnte Verkleinerung des Querschnitts der Kammern im an die obere Deckfläche des Mauersteines angrenzenden Bereich erzielt wird.

Um eine rationelle Herstellung der Mauersteine zu ermöglichen, können gemäß einem weiteren Merkmal der Erfindung mehrere Gießformen zu einer Einheit zusammengefaßt sein, wobei die Fülleinrichtung oder der Zwischenbehälter oberhalb dieser Einheit von Gießformen verfahrbar angeordnet ist.

In der Zeichnung ist die Erfindung an Hand von Ausführungsbeispielen schematisch veranschaulicht. Fig. 1 zeigt einen erfindungsgemäßen Mauerstein in einem Horizontalschnitt nach der Linie 1-1 in Fig. 2 und Fig. 2 stellt den Mauerstein nach Fig. 1 in einem Vertikalschnitt nach der Linie 11-11 in Fig. 1 dar. Fig. 3 zeigt schematisch in Seitenanschicht eine erfindungsgemäße Vorrichtung zur Herstellung eines erfindungsgemäßen Steines. Fig. 4 zeigt einen Schnitt nach der Linie IV-IV in Fig. 3 durch vier zu einer Einheit zusammengefaßte Gießformen. Fig. 5 stellt einen Schnitt nach der Linie V-V in Fig. 3 dar. Fig. 6 zeigt in perspektiver Darstellung eine Einrichtung um Verdichten der in die Gießformen eingefüllten Massen und Fig. 7 stellt, gleichfalls in perspektiver Darstellung, die Fülleinrichtung der erfindungsgemäßen Vorrichtung dar.

Der erfindungsgemäße Mauerstein besteht aus zwei Abschnitten verschiedener Dichte, nämlich aus einem Abschnitt 1 größere Dichte und aus einem Abschnitt 2 geringerer Dichte. Beide Abschnitte weisen vorzugsweise dieselbe Materialzusammensetzung auf und bestehen beispielsweise aus Beton, jedoch ist auch eine Herstellung unter Verwendung von Lehm denkbar. Die Trennlinie zwischen den beiden Abschnitten ist schematisch durch die strichpunktierte Linie 3 angedeutet, wobei jedoch, wie die später noch näher erläuterte Herstellungsweise erkennen läßt, keine exakte Trennlinie entsteht, vielmehr die Trennung der beiden Abschnitte verschiedener Dichte innerhalb eines gewissen Bereiches stattfindet. Dies spielt jedoch keine Rolle, da es beim erfindungsgemäßen Mauerstein auf eine exakte Trennung zwischen den beiden Abschnitten nicht ankommt.

Der Abschnitt 1 größerer Dichte ist bei der Herstellung von aufgehendem Mauerwerk mittels des erfindungsgemäßen Mauersteines innen angeordnet und bildet einen Speicherteil, welcher die Wärme speichert und die erforderliche Schalldämmung gewährleistet. Die Rohdichte dieses Abschnittes beträgt zwischen 800 und 1200 kg/m³. In diesem Abschnitt sind lediglich der Innenseite 5 des Mauersteines benachbarte Nuten 4 vorgesehen. Diese Nuten 4 dienen dazu, die Herstellung von Kanälen an der Innenseite des Mauerwerkes für die Unterbringung von Installationsleitungen zu erleichtern. Seitlich weist derAbschnitt 1 große Mörteltaschen 6 auf, die die Schallängsleitung wirksam unterbrechen, gleichzeitig aber auch vor allem bei Verwendung von Leichtmörteln eine zusätzliche Wärmedämmung im Bereich der Arbeitsfuge bewirken.

Der Abschnitt 2 geringerer Dichte, welche die Wärmedämmung bewirkt, weist Kammern 7 auf, die teilweise kreisbogenförmig verlaufen, wobei die Kreisbögen (Radien r, bis r₄) einen gemeinsamen Mittelpunkt haben. Dadurch ergibt sich eine äquidistante Ausbildung der Kammern 7 auch im Bereich der Kreisbögen.

Die konkave Seite der Kammern 7 ist der Innenseite 5 des Mauersteines zugewendet, wodurch sich die bereits erwähnte Reflexion der den Energietransport bewirkenden hochfrequenten Quellen in Richtung zum Rauminneren ergibt.

Der Abschnitt 2 geringerer Dichte weist an den Seitenflächen Nasen 8 und Ausnehmungen 9 zur Zentrierung mit benachbarten Bausteinen auf.

Wie aus Fig. 2 hervorgeht, ist der Querschnitt der Kammern im an die Obere Deckfläche 20 angrenzenden Bereich bei 7' kleiner als im übrigen Bereich. Die Dicke der Kammern ist dortvon etwa 8 mm auf ca 3 mm verringert. Dadurch wird es möglich, die Kammern 7 bis zur oberen Deckfläche 20 zu führen, wobei dennoch ein Eindringen von Mörtel in die Kammern, welches die Isolierwirkung derselben beeinträchtigen würden, weitgehend vermieden wird.

Die Herstellung des erfindungsgemäßen Steines erfolgt in Gießformen, wobei beispielsweise, wie aus Fig. 4 ersichtlicht ist, vier Gießformen 10 zu einer Einheit 11 zusammengefaßt sind, welche, wie aus Fig. 3 hervorgeht, auf einer ebenen Bodenfläche 12 abgestellt ist. Es können aber auch mehr als vier Gießformen zu einer Einheit zusammegefaßt sein und es ist selbstverständlich auch möglich, bei jedem Füllvorgang nur einen einzigen Stein in einer einzigen Gießform 10 herzustellen.

Die für die Herstellung des erfindungsgemäßen Steines benötigten beiden Massen verschiedener Dichte werden in eine Fülleinrichtung 12 eingefüllt, die in Fig. 7 in perspektiver Darstellung gezeigt ist. Die Fülleinrichtung 12 weist in ihrem oberen Bereich zwei Einfüllöffnungen 13, 14 auf, die durch eine Wand 15 voneinander getrennt sind und in die die beiden Massen verschiedener Dichte eingefüllt werden. Durch entsprechende Formgebung mehrerer im Inneren der Fülleinrichtung 12 vorgesehener Trennwände werden die in die Einfüllöffnungen 13, 14 eingefüllten Massen verschiedener Dichte derart auf drei Austrittsöffnungen 16, 17, 18 verteilt, daß durch die beiden äußeren Austrittsöffnungen 16, 18 die Mass geringerer Dichte austritt, durch die mittlere Austrittsöffnung 17 hingegen die Masse größerer Dichte. Stege 19, welche die Austrittsöffnungen 16, 17, 18 voneinander trennen, gewährleisten, daß die Massen sich beim Austreten aus den Öffnungen 16, 17, 18 nicht sofort miteinander mischen.

Die Fülleinrichtung 12 befindet sich oberhalb eines Zwischenbehälters 20, so daß nach Öffnen einer die Austrittsöffnungen 16, 17, 18 verschließenden, in Fig. 7 nicht dargestellten Klappe 21 die Massen verschiedener Dichte in den Zwischenbehälter eingefüllt werden. Der Zwischenbehälter 20 weist keinen Boden auf und befindet sich oberhalb eines Tisches 22, der ein Austreten der eingefüllten Massen verhindert. Sobald das Volumen der im Zwischenbehälter befindlichen Massen für die Füllung der vier zu einer Einheit 11 zusammengefaßten Gießformen 10 ausreicht (siehe Fig. 4), wird die Klappe 21 verschlossen. Im Anschluß daran wird der Zwischenbehälter 20 entlang von Schienen 23 verschoben, bis er sich oberhalb der vier zu einer Einheit zusammengefaßten Gießformen 10 befindet. Hierauf wird durch einen nicht dargestellten Rüttler bewirkt, daß sich der Zwischenbehälter 20 vollständig in die zu einer Einheit 11 zusammengefaßten Gießformen 10 entleert. Nach Entleeren des Zwischenbehälters 20 wird dieser in seine Ausgangsposition unterhalb der Fülleinrichtung 12 zurückgeschoben. Hierauf wird ein Stempel 25 beispielsweise mittels eines Hydraulikzylinders 26 abgesenkt, welcher eine Verdichtung der in die Gießformen 10 eingefüllten Massen verschiedener Dichte bewirkt.

Wie aus den Fig. 4 und 6 hervorgeht, sind an den Seitenwänden der Gießformen 10 Stege 27 fixiert, welche sich im oberen Bereich der Gießformen von einer Seitenwand zur gegenüberliegenden Seitenwand erstrecken, unterhalb dieses obersten Bereiches jedoch mit Ausnehmungen 28 versehen sind. Diese Stege 27 dienen zur Herstellung der Kammern 7, wobei dort, wo die Ausnehmungen 28 vorgesehen sind, die Unterbrechungen zwischen den einzelnen Kammern hergestellt werden, da über diese Ausnehmungen die eingefüllten Massen hindurchtreten können. Der Stempel 25 wird beim Verdichten der eingefüllten Massen so weit abgesenkt, daß die am Stempel anliegende Fläche der verdichteten Massen sich unterhalb der oberen Begrenzung der Ausnehmung 28 befindet. Der Bereich der Stege oberhalb der Ausnehmungen 28 dient somit lediglich dazu, eine Fixierung der Stege 27 an den Seitenwänden der Gießformen 10 zu ermöglichen.

Nach dem Verdichten der in die Gießformen 10 eingefüllten Massen werden die vier zu einer Einheit 11 zusammengefaßten Gießformen 10 mittels einer Hebevorrichtung 29 (siehe Fig. 5) angehoben, wobei die Einheit entlang von Schienen 30 geführt ist. Die dadurch entformten, auf der Fläche 24 aufruhenden Steine können nun abstransportiert und trocknen gelassen werden.

Der Querschnitt der Stege 27 ist am unteren, der Auflagefläche 24 benachbarten Ende kleiner als im übrigen Bereich, damit die Bereiche 7' verringerten Querschnittes der Kammern 7 gebildet werden.

## Patentansprüche

1. Mauerstein für die Errichtung von aufgehendem Mauerwerk, der aus wenigstens zwei Abschnitten (1, 2) verschiedener Dichte, jedoch vorzugsweise gleicher Materialzusammensetzung, besteht, wobei die Trennung (3) zwischen den beiden Abschnitten im wesentlichen parallel zur Mauerwerksebene verläuft, dadurch gekennzeichnet, daß lediglich im die Außenseite des Mauerwerks begrenzenden Abschnitt (2) geringerer Dichte mehrere zueinander etwa parallel verlaufende Reihen von oben nach unten durchlaufenden schlitzförmigen Kammern (7) vorgesehen sind, wogegen der die Innenseite des Mauerwerks begrenzende Abschnitt (1) größere Diche ohne durchlaufende kammern ausgebildet ist.

2. Mauerstein nach Anspruch 1, dadurch gekennzeichnet, daß die Kammern (7) zumindest im mittleren Bereich der sich in Richtung der Mauerwerksebene erstreckenden Breite des Steines einen bogenförmigen Querschnitt aufweisen.

3. Mauerstein nach Anspruch 2, dadurch gekennzeichnet, daß der Querschnitt der Kammern (7) zumindest teilweise von Kreisbögen begrenzt ist, wobei vorzugsweise die Kreisbögen von in Richtung senkrecht zur Innenseite (5) des Mauersteines benachbart angeordneten Kammern (7) einen gemeinsamen Mittelpunkt haben.

4. Mauerstein nach einem der Ansprüche 1 bis 3, dadurch gekennzeichnet, daß die konkave Seite der Kammern (7) der Innenseite (5) des Mauersteines zugewendet ist.

5. Mauerstein nach einem der Ansprüche 1 bis 4, dadurch gekennzeichnet, daß der Querschnitt der Kammern (7) im an die obere Deckfläche (20) angrenzenden Bereich (7') kleiner ist als im übrigen Bereich.

6. Mauerstein nach einem der Ansprüche 1 bis 4, dadurch gekennzeichnet, daß der eine Abschnitt (2) eine Dichte zwischen 500 und 700 kg/m³ und der andere Abschnitt (1) eine Dichte zwischen 800 und 1200 kg/m³ aufweist.

7. Verfahren zur Herstellung von Mauersteinen nach einem der Ansprüche 1 bis 6, dadurch gekenneichnet, daß in eine oben offene Gießform gleichzeitig, jedoch in seitlichem Abstand, zwei den Mauerstein bildende Massen verschiedener Dichte eingegossen und anschließend aushärten gelassen werden.

8. Vorrichtung zur Herstellung von Mauersteinen nach einem der Ansprüche 1 bis 6, gekennzeichnet durch wenigstens eine oben offene Gießform (10), deren Seitenwände eine den Seitenwänden des Mauersteines entsprechende Gesalt aufweisen, und durch eine oberhalb der Gießform(en) angeordnete Fülleinrichtung (12), die zwei Abteile (13, 14) für die Aufnahme von Massen verschiedener Dichte aufweist, welche Abteile in ihrem Bodenbereich mit nebeneinander angeordneten Austrittsöffnungen versehen sind, wobei gegebenenfalls zwischen der Fülleinrichtung (12) und der Gießform bzw. den Gießformen (10) ein Zwischenbehälter (20) vorgesehen ist.

9. Vorrichtung nach Anspruch 8, dadurch gekennzeichnet, daß mit wenigstens einem Teil der Gießform (10), vorzugsweise im Querschnitt bogenförmige, Stege (27) zur Bildung der Kammern (7) verbunden sind.

10. Vorrichtung nach Anspruch 9, dadurch gekennzeichnet, daß der Querschnitt der Stege (27) im Bereich des einen Endes der Stege kleiner ist als im übrigen Bereich.

11. Vorrichtung nach Anspruch 8, dadurch gekennzeichnet, daß mehrere Gießformen (10) zu einer einheit (11) zusammengefaßt sind, und daß die Fülleinrichtung (12) oder der Zwischenbehälter (20) oberhalb dieser Einheit von Gießformen (10) verfahrbar angeordnet ist.

## Revendications

1. Pierre de maçonnerie pour l'érection d'un murage montant, comprenant au moins deux tronçons (1, 2) ayant des densités différentes, mais toutefois de préférence la même composition matérielle, la séparation (3) entre les deux tronçons s'étendant pour l'essentiel parallèlement au plan du murage, caractérisée par le fait que plusieurs rangées, s'étendant à peu près parallèlement les unes aux autres, de chambres (7) en forme de fentes ininterrompues de haut en bas sont prévues uniquement dans le tronçon (2) de plus faible densité, délimitant la face externe du murage, tandis que le tronçon (1) de densité supérieure, délimitant la face interne du murage, est en revanche réalisé sans chambres ininterrompues.

2. Pierre de maçonnerie selon la revendication 1, caractérisée par le fait que les chambres (7) possèdent une section transversale curviligne au moins dans la zone centrale de la largeur de la pierre, s'étendant dans la direction du plan du murage.

3. Pierre de maçonnerie selon la revendication 2, caractérisée par le fait que la section transversale des chambres (7) est délimitée au moins en partie par des arcs de cercle, les arcs de cercle de chambres (7) occupant des positions voisines, dans la direction perpendiculaire à la face interne (5) de la pierre de maçonnerie, présentant de préférence un centre commun.

4. Pierre de maçonnerie selon l'une des revendications 1 à 3, caractérisée par le fait que la face concave des chambres (7) est tournée vers la face interne (5) de la pierre de maçonnerie.

5. Pierre de maçonnerie selon l'une des revendications 1 à 4, caractérisée par le fait que, dans la zone (7') contiguë à la surface supérieure de recouvrement (20), la section transversale des chambres (7) est plus petite que dans la zone restante.

6. Pierre de maçonnerie selon l'une des revendications 1 à 5, caractérisée par le fait que l'un (2) des tronçons présente une densité comprise entre 500 et 700 kg/m³, et l'autre tronçon (1) une densité comprise entre 800 et 1 200 kg/ ₘ³_{.}

7. Procédé de fabrication de pierres de maçonnerie selon l'une des revendications 1 à 6, caractérisé par le fait que, simultanément, mais cependant avec espacement latéral, deux masses de densités différentes, formant la pierre de maçonnerie, sont déversées dans un moule de coulée ouvert en partie haute, après quoi on les laisse durcir.

8. Dispositif de fabrication de pierres de maçonnerie selon l'une des revendications 1 à 6, caractérisé par au moins un moule de coulée (10) ouvert en partie haute, dont les parois latérales présentent une configuration correspondant aux parois latérales de la pierre de maçonnerie, et par un dispositif d'emplissage (12) qui est installé au-dessus du ou des moule(s) de coulée, et comporte deux compartiments (13, 14) pour recevoir des masses de densités différentes, lesquels compartiments sont munis, dans la région de leur fond, d'orifices de sortie ménagés en juxtaposition, un réceptacle intermédiaire (20) étant éventuellement prévu entre le dispositif d'emplissage (12) et le moule de coulée, respectivement les moules de coulée (10).

9. Dispositif selon la revendication 8, caractérisé par le fait que des membrures (27), présentant de préférence une section transversale curviligne, sont reliées à au moins une partie du moule de coulée (10) en vue de former les chambres (7).

10. Dispositif selon la revendication 9, caractérisé par le fait que, au voisinage de l'une des extrémités des membrures, la section transversale desdites membrures (27) est plus petite que dans la zone restante.

11. Dispositif selon la revendication 8, caractérisé par le fait que plusieurs moules de coulée (10) sont regroupés en un ensemble unitaire (11); et par le fait que le dispositif d'emplissage (12) ou le réceptacle intermédiaire (20) est agencé mobile au-dessus de cet ensemble unitaire de moules de coulée (10).

## Claims

1. A building block for the erection of brickwork which can rise through all storeys, which block consists of at least two portions (1, 2) of different density, though preferably of the same material composition, the partition (3) between the two portions extending substantially parallel to the plane of the brickwork, characterised in that several rows, extending approximately parallel to each other, of slit-shaped chambers (7), running through from the top to the bottom, are provided only in the portion (2) of lesser density bordering the outer side of the brickwork, whilst the portion (1) of greater density bordering the inner side of the brickwork is constructed without chambers running through.

2. A building block according to Claim 1, characterised in that the chambers (7) have an arcuate cross section, at least in the middle region of the width of the block extending in the direction of the plane of the brickwork.

3. A building block according to Claim 2, characterised in that the cross sections of the chambers (7) are bordered at least partially by circular arcs, and the circular arcs of chambers (7) which are arranged adjacently in a direction perpendicular to the inner side (5) of the building block preferably have a common central point.

4. A building block according to any one of Claims 1 to 3, characterised in that the concave side of the chambers (7) faces the inner face (5) of the building block.

5. A building block according to any one of Claims 1 to 4, characterised in that the cross section of the chambers (7) in the region (7') bordering on the upper surface (20) is smaller than in the measuring region.

6. A building block according to any one of Claims 1 to 5, characterised in that one portion (2) has a density of between 500 and 700 kg/m³ and the other portion (1) has a density of between 800 and 1200 kg_{/m}³.

7. A method of producing building blocks according to any one of Claims 1 to 6, characterised in that two substances of different density forming the building block are poured into a casting mould which is open at the top, at the same time but at a lateral distance, and subsequently left to harden.

8. A device for producing building blocks according to any one of Claims 1 to 6, characterised by at least one casting mould (10) which is open at the top and whose side walls have a shape which corresponds to the side walls of the building block, and by a filling device (12) arranged above the casting mould(s), which filling device has two compartments (13, 14) to receive substances of different density, which compartments are provided with adjacently arranged outlet openings in their base region and, where appropirate, an intermediate container (20) is provided between the filling device (12) and the casting mould and/or the casting moulds (10).

9. A device according to Claim 8, characterised in that webs (27), preferably arcuate in cross section, are connected with at least one part of the casting mould (10) in order to form the chambers (7).

10. A device according to Claim 9, characterised in that the cross section of the webs (27) is smaller in the region of one end of the web than in the remaining region.

11. A device according to Claim 8, characterised in that several casting moulds (10) are combined to form a unit (11), and that the filling device (12) or the intermediate container (20) is arranged so as to be conveyable above this unit of casting moulds (10).
